# EUROPÄISCHE PATENTSCHRIFT

(11) **EP 0 356 554 B1**
(45) Veröffentlichungstag und Bekanntmachung des Hinweises auf die Patenterteilung: **22.07.1992**
(21) Anmeldenummer: 88114220.2
(22) Anmeldetag: 31.08.1988
(51) Int. Cl.: C10J 3/84, C10J 3/54

(54) **Verfahren zum Vergassen von Kohle und Weiterbehandeln des Produktgases**
Process for gasifying coal and treating the gas produced
Procédé pour gazéifier dur charbon et traiter le gaz produit

(43) Veröffentlichungstag der Anmeldung: 07.03.1990
(73) Patentinhaber: MAN Gutehoffnungshütte Aktiengesellschaft, 46122 Oberhausen (DE)
(72) Erfinder: Knop, Klaus Dr.-Ing., D-4170 Geldern 1 (DE)
(74) Vertreter: Glawe, Delfs, Moll & Partner

(56) Entgegenhaltungen:
- EP-A- 0 201 310
- DE-C- 699 420
- FR-A- 2 429 179
- FR-A- 2 503 177
- GB-A- 2 198 744
- US-A- 3 818 869
- US-A- 4 074 981

## Beschreibung

Die Erfindung betrifft ein Verfahren zum Vergasen von Kohle, wobei das Produktgas in einem oder mehreren Wärmetauschern unter Erzeugung von Dampf bis unter den Kondensationspunkt des in ihm enthaltenen Wasserdampfs abgekühlt und das dabei aus dem Produktgas anfallende Kondensatwasser abgetrennt, aufbereitet und in den Prozeß zurückgeführt wird.

Ein Verfahren dieser Art ist aus EP-A-0 202 428 bekannt. Das Verfahren wird vorzugsweise mit allothermer, also fremdbeheizter Kohlevergasung durchgeführt, wobei die für die Vergasung benötigte Prozeßwarme nicht durch die Vergasungsreaktion selbst gewonnen, sondern von außen mittels Wärmetauscher zugeführt wird. Zur Erzeugung der Prozeßwärme kann dabei eine äußere Wärmequelle, z.B. ein Kernreaktor dienen, die Prozeßwärme kann aber auch durch Verbrennen eines Teils des erzeugten Produktgases selbst gewonnen werden, wie aus der genannten EP-A-0 202 428 bekannt. Der Rest des Produktgases kann industriell verwertet oder aber zwecks Erzeugung elektrischer Energie mittels Gas- und/oder Dampfturbinen ebenfalls einer Verbrennung zugeführt werden. Man kann auf diese Weise einen kombinierten Gas- und Dampfturbinenprozeß mit integrierter Kohlevergasung schaffen, der eine wesentliche Verbesserung der Primärenergieausnutzung ermöglicht. Außerdem besteht gegenüber der direkten Verbrennung der Kohle der Vorteil, daß das durch Vergasung gewonnene Produktgas sehr viel einfacher von umweltschädlichen Bestandteilen gereinigt werden kann als durch Kohleverbrennung erzeugtes Rauchgas.

Ein wesentliches Problem bei der Kohlevergasung besteht jedoch darin, daß das durch die Vergasung gewonnene Rohgas einen hohen Wasserdampfanteil enthält, der insbesondere bei allothermer Vergasung über 40% liegt. Bei der späteren Abkühlung des Produktgases bis unter die Kondensationstemperatur fällt eine hohe Menge an Kondensatwasser an. In diesem sind Rückstände organischer Art wie z.B. Phenole, BTX u.dgl. sowie auch anorganische Rückstände enthalten. Soll das Kondensatwasser in die Umwelt entlassen werden, so muß es über aufwendige Einrichtungen so aufbereitet werden, daß es nicht mehr umweltschädlich ist. Aus der genannten EP-A-0 202 428 ist vorgeschlagen, das Kondensatwasser aufzubereiten und als Kesselspeisewasser für die Dampferzeugung zu nutzen. Eine Kesselspeisewasseraufbereitung ist aber bereits bei Verwendung von z.B. gewöhnlichem Flußwasser ein aufwendiger und kostspieliger Prozeß; die Gewinnung von Kesselspeisewasser aus dem extrem verunreinigten Kondensat des Produktgases würde technisch und in Hinblick auf die Kosten nicht vertretbar sein. Auch kann ja nach der Art der Verfahrensführung die Menge des anfallenden Kondensatwassers wesentlich größer sein als die Menge des zur Kesselnachspeisung benötigten Speisewassers.

Der Erfindung liegt die Aufgabe zugrunde, ein Verfahren der genannten Art so auszubilden, daß das aus dem Produktgas abgetrennte Kondensatwasser auf möglichst einfache und energetisch günstige Weise aufbereitet und in den Prozeß zurückgeführt wird.

Die Lösung der Aufgabe ist im Anspruch 1 angegeben. Die Unteransprüche beziehen sich auf weitere vorteilhafte Ausgestaltungen des erfindungsgemäßen Verfahrens.

Durch die Erfindung wird der Vorteil erzielt, daß die Aufbereitung des Kondensatwassers für Seine Rückführung in den Prozeß keiner zusätzlichen Energiequelle bedarf, sondern daß hierfür in einfacher Weise die im erzeugten Hochdruck- und/oder Niederdruckdampf enthaltene Abwärme verwendet werden kann. Da außerdem das Kondensatwasser nicht als Kesselspeisewasser, sondern in Dampfform als Prozeßdampf zurückgeführt wird, werden in ihm etwa noch enthaltene Anteile an organischen Verunreinigungen wieder mit dem erzeugten Produktgas vereinigt. An die bei der Aufbereitung des Kondensatwassers erzielte Reinheit werden deshalb keine besonders hohen Anforderungen gestellt.

Eine Ausführungsform der Erfindung wird anhand der Zeichnung näher erläutert. Diese zeigt schematisch das Fließschema für die Durchführung des erfindungsgemäße Verfahrens.

In der Zeichnung ist der bei 1 beginnende Weg des Produktgases mit einer Doppellinie und der Weg des erzeugten Dampfes mit einer dicken Linie bezeichnet, um diese Wege von den dünn gezeichneten Leitungen für Wasser od.dgl. zu unterscheiden.

In einem Gaserzeuger A, der mittels einer Rohrschlange 11 allotherm beheizt wird, wird aus bei 13 zugeführter feinkörniger Kohle und bei 15 zugeführtem Wasserdampf eine Wirbelschicht erzeugt, wobei der überhitzte Wasserdampf als Reaktions- und Fluidisierungsmedium dient.

Das im Gaserzeuger A erzeugte Produktgas oder Rohgas wird über eine Rohgaskühlstrecke 1 geführt und dabei im Wärmetauscher 17 eines Hochdruckdampferzeugers B abgekühlt. Dabei wird Hochdruckdampf erzeugt, dessen Druck vorzugsweise höher als 100 bar und dessen Überhitzungstemperatur vorzugsweise höher als 450°C ist.

Das abgekühlte Kohlegas wird über die Leitung 2 durch einen mit einem Venturi-Rohr versehenen Gaswäscher 19 geführt und tritt in den Abscheidebehälter C ein, wo sich im Gas enthaltene Verunreinigungen wie Staub, Salze (z.B. NH₄Cl) und teilweise organische Bestandteile abscheiden.

Das den Abscheidebehälter C über 3 verlassende, so gereinigte Kohlegas wird in Wärmetauschern 21, 23, weiter abgekühlt, wobei in H Niederdruckdampf vorzugsweise im Bereich von 2 - 4 bar erzeugt wird. Das dabei in den Wärmetauschern 21, 23 anfallende Kondensatwasser, welches im wesentlichen Verunreinigungen organischer Natur enthält, wird als Waschwasser im Gaswäscher 19 verwendet und tritt mit dem Gas in den Abscheidebehälter C ein.

Aus dem Abscheidebehälter C wird das Kondensatwasser über das Ventil 5 abgezogen und einer Stripperkolonne D zugeführt. In dieser werden unter Zuführung von Niederdruckdampf die im Kondensatwasser enthaltenen gasförmigen Bestandteile wie NH₃, H₂S sowie flüchtige organische Bestandteile ausgetrieben und werden, gegebenenfalls nach Abkühlung im Wärmetauscher 25, einer Brüdenverbrennung über die Leitung 6 zugeführt.

Das aus der Kolonne D ablaufende Kondensatwasser wird über die Pumpe 7 einem oder mehreren Koksgrusfiltern E zugeführt, in denen eine Abtennung der noch im Kondensatwasser enthaltenen gelösten oder ungelösten Kohlenwasserstoffe erfolgt. Vorzugsweise kann in den Filtern E als Absorptionshilfsmittel und Filterhilfsschicht Restkoks und/oder Flugstaub verwendet werden, welcher bei der Vergasung im Gaserzeuger A anfällt und dort als Rückstand über ein (nicht dargestelltes) Schleusensystem ausgetragen wird. Die Verwendung von Koksgrusfiltern zur Abtrennung von Kohlewasserstoffen aus Abwasser ist aus DE-A-36 35 461 bekannt.

Nach dem Durchlaufen der Filter E wird das Kondensatwasser über die Leitung 8 einem Eindampfbehälter F zugeleitet und dort eingedampft. Als Wärmequelle für die teilweise Verdampfung des Kondensats wird der in B erzeugte und überhitzte Hochdruckdampf verwendet, der zuvor durch eine Dampfturbine T (Gegendruckdampfturbine) zur Arbeitsleistung, insbesondere zum Antreiben eines Generators G zur Stromerzeugung, geführt wurde. Der Abdampf der Dampfturbine wird durch einen Röhrenwärmetauscher 27 des Eindampfbehälters F geführt und dort bis unter den Kondensationspunkt abgekühlt, so daß die Kondensationswärme des Abdampfes zur Verdampfung des von den Filtern E kommenden Kondensatwassers dient.

Der im Eindampfbehälter F durch Eindampfen des Kondensatwasser gewonnene Dampf wird über die Leitung 9 und 15 als Prozeßdampf dem Gaserzeuger A zugeführt. Wenn Druck und Temperatur des Abdampfes der Gasturbine T hoch genug sind, damit der im Eindampfbehälter F erzeugte Dampf einen höheren Druck hat als der Druck im Gaserzeuger A, dann kann der Dampf über die Leitung 15 direkt in den Gaserzeuger A eingespeist werden. Sind Druck und Temperatur des Abdampfes aus der Dampfturbine T so niedrig, daß der Druck des im Eindampfbehälter F erzeugten Dampfes niedriger ist als der Druck im Gaserzeuger A, dann kann es erforderlich sein, den Dampf aus dem Eindampfgehälter F mittels des gestrichelt angedeuteten Verdichters 29 auf den für die Einspeisung in den Gaserzeuger erforderlichen Druck zu komprimieren, wobei der Verdichter 29 von der Dampfturbine T angetrieben werden kann.

Das im Wärmetauscher 27 des Eindampfbehälters F aus dem Abdampf der Turbine D kondensierte Wasser wird über eine Pumpe 31 und Wärmetauscher 33, 35 zum Hochdruckdampferzeuger B zurückgeführt.

Falls die Menge des im Eindampfer F verdampften Kondensats nicht ausreicht, um den Bedarf an Prozeßdampf im Gaserzeuger A zu decken, kann in den Eindampfbehälter F zusätzliches Wasser von außen über die Leitung 37 eingespeist werden. Diese Einspeisung von Fremdwasser kann auch an anderer Stelle, z.B. stromauf der Filter E, erfolgen.

Der im Eindampfer F verbleibende Wasserrückstand wird über die Leitung 10 abgezogen und in einem Filter 39 von Feststoffen gereinigt und anschließend über die Pumpe 41 zum Eindampfbehälter F zurückgeführt. Die im Filter 39 abgetrennten Feststoffe können in üblicher Weise als Filterkuchen getrocknet und abgeführt werden.

Der besondere Vorteil der beschriebenen Verfahrensführung liegt darin, daß die im Abdampf aus der Dampfturbine T enthaltene Kondensationswärme für das Eindampfen des Kondensatwassers, d.h. für das Erzeugen von Prozeßdampf genutzt werden kann und somit nicht verlorengeht. Ferner entfällt durch den Verdampfungsvorgang in F zusätzliche externe Kühlkapazität. Der gesamte Vergasungsprozeß kann nahezu abwasserfrei arbeiten, was insbesondere für die Kopplung des Vergasungsprozesses mit Gas- und Dampfturbinenprozessen, also im Kraftwerksbereich, wichtig ist.

Die Beheizung des Gaserzeugers A mittels der Rohrschlange 11 erfolgt durch ein über die Leitung 45 zugeführtes heißes Wärmeträgermedium. Dieses kann z.B. von einem Kernreaktor zur Verfügung gestellt werden. Einen in sich geschlossenen und von äußeren Wärmequellen unabhängigen Prozeß erhält man, wenn man mindestens einen Teil des über die Leitung 4 abgezogenen Produktgases verbrennt und das so erzeugte Rauchgas mit einer Temperatur von z.B. 850° oder mehr über die Leitung 43 der Rohrschlange 11 zuführt. Vor dem Eintritt in die Rohrschlange 11 kann das Rauchgas noch einen Wärmetauscher 45 durchströmen, um den im Eindampfer F gewonnenen Prozeßdampf auf Temperaturen von über 800° zu überhitzen. Das die Rohrschlange 8 verlassende Rauchgas kann in einem Wärmetauscher 47 noch zum Überhitzen des der Dampfturbine T zugeführten Dampfes verwendet werden.

Die bei 25, 33 und 35 dargestellten Wärmetauscher dienen zur Vorwärmung des in den Dampferzeugern B und H verwendeten Kesselspeisewassers.

Änderungen und Ausgestaltungen der dargestellten Ausführungsform sind im Rahmen der Erfindung möglich. So kann z.B. zum Erhitzen des Eindampfbehälters F auch der im Dampferzeuger H erzeugte Niederdruckdampf verwendet werden. In diesem Fall steht allerdings der über die Leitung 9 abgezogene Dampf nur unter einem niedrigen Druck und muß z.B. mittels des Kompressors 39 auf den zur Einspeisung in den Gaserzeuger A erforderlichen hohen Druck von z.B. 35 Bar nachverdichtet werden. Die zur Vorreinigung des Kondensats vor dessen Eindampfung vorgesehene Stripperstufe D und/oder Filterstufe E können theoretisch auch weggelassen werden, wobei dann die betreffenden Verunreinigungen im Kondensatwasser verbleiben und zusammen mit dem in F erzeugten Dampf wieder in den Gaserzeuger A zurückgeführt werden. Es besteht dann allerdings die Gefahr, daß sich bestimmte Verunreinigungsstoffe, wie z.B. das in der Stripperstufe D entfernbare Amoniak oder die in den Filtern E abtrennbaren Phenole u.dgl. in dem im Kreislauf geführten Kondensatwasser anreichern und unter Umständen eine für den Betrieb der Anlage und/oder für die verwendeten Materialien kritische Konzentration erreichen können. Die Einschaltung der Stripperstufe D und Filterstufe E ist deshalb als vorsorgliche Maßnahme anzusehen.

## Patentansprüche

1. Verfahren zum Vergasen von Kohle und Weiterbehandlung des Produktgases, mit den Schritten
a) Vergasen von Kohle in einer Gaserzeugungsstufe (A) unter Zuführung von Wärme und Prozeßdampf zur Erzeugung von Produktgas;
b) Abkühlen des Produktgases bis unter den Kondensationspunkt des in ihm enthaltenen Wasserdampfes zur Bildung eines wässrigen Kondensats;
c) Abscheiden des wässrigen Kondensats aus dem Produktgas;
d) Verdampfen des abgeschiedenen Kondensats in einer Eindampfstufe (F) zur Erzeugung von Dampf;
e) Rückführen des Dampfes aus der Eindampfstufe (F) als Prozeßdampf in die Gaserzeugungsstufe (A),
dadurch **gekennzeichnet,**
daß bei der Abkühlung (Schritt b) des Produktgases durch Wärmetausch Hochdruck- und/oder Niederdruckdampf erzeugt wird,
daß mindestens ein Teil des erzeugten Hochdruck- und/oder Niederdruckdampfes innerhalb des Systems zur Arbeitsleistung genutzt wird, und
daß die Verdampfung (Schritt d) des Kondensats in der Eindampfstufe (F) durch Wärmetausch mit dem Hochdruck- und/oder Niederdruckdampf nach dessen Nutzung zur Arbeitsleistung erfolgt.

2. Verfahren nach Anspruch 1 , dadurch **gekennzeichnet,** daß das Kondensatwasser vor seiner Eindampfung in einer Stripstufe (D) von gasförmigen bzw. flüchtigen Verunreinigungen befreit und/oder in einer Filterstufe (E) von gelösten oder ungelösten Kohlenwasserstoffen befreit wird.

3. Verfahren nach Anspruch 1 oder 2 , dadurch **gekennzeichnet,** daß mit dem erzeugten Hochdruck- und/oder Niederdruckdampf eine Dampfturbine (T) angetrieben wird und daß der Abdampf der Dampfturbine (T) für die Beheizung der Eindampfstufe (F) verwendet und dabei bis unter die Kondensationstemperatur abgekühlt wird.

4. Verfahren nach Anspruch 3 , dadurch **gekennzeichnet,** daß der durch Eindampfen des Kondensatwassers gewonnene Prozeßdampf in einer von der Dampfturbine (T) angetriebenen Verdichterstufe (29) nachverdichtet wird.

5. Verfahren nach Anspruch 1 , dadurch **gekennzeichnet,** daß der Eindampfstufe (F) zusätzlich zu dem Kondensatwasser auch Fremdwasser zugeführt wird.

## Claims

1. A process for gasifying coal and for the further treatment of the product gas, comprising the steps of
a) gasifying coal in a gas-production stage (A) while supplying heat and process steam so as to produce product gas;
b) cooling the product gas to below the condensation point of the water vapour contained therein so as to form an aqueous condensate;
c) separating the aqueous condensate from the product gas;
d) vaporising the separated condensate in an evaporation stage (F) for the generation of steam;
e) recycling the steam from the evaporation stage (F) as process steam into the gas-production stage (A),
characterised
in that, during the cooling (step b) of the product gas, high-pressure and/or low-pressure steam is produced by heat exchange,
in that at least one portion of the high-pressure and/or low-pressure steam produced is used within the system for power output, and
in that the vaporisation (step d) of the condensate in the evaporation stage (F) is effected by heat exchange with the high-pressure and/or low-pressure steam after it has been used for power output.

2. A process according to Claim 1, characterised in that, before its evaporation, the condensate water is freed of gaseous or volatile impurities in a stripping stage (D) and/or is freed of dissolved or undissolved hydrocarbons in a filtering stage (E).

3. A process according to Claim 1 or 2, characterised in that a steam turbine (T) is driven by the high-pressure and/or low-pressure steam produced, and in that the exhaust steam of the steam turbine (T) is used for heating the evaporation stage (F), whereupon it is cooled to below the condensation temperature.

4. A process according to Claim 3, characterised in that the process steam obtained by evaporation of the condensate water is subsequently condensed in a compressor stage (29) driven by the steam turbine (T).

5. A process according to Claim 1, characterised in that, in addition to the condensate water, water from an outside source is also fed to the evaporation stage (F).

## Revendications

1. Procédé pour gazéifier du charbon et pour le traitement ultérieur du gaz brut produit, comprenant les étapes suivantes:
a) gazéification de charbon dans un étage de production de gaz (A), par amenée de chaleur et de vapeur de processus, pour la production de gaz brut;
b) refroidissement du gaz brut produit jusqu'en-dessous du point de condensation de la vapeur d'eau qu'il renferme, pour produire un condensat aqueux;
c) séparation du condensat aqueux du gaz brut produit;
d) vaporisation du condensat séparé dans un étage de vaporisation (F) pour produire de la vapeur;
e) recyclage de la vapeur de l'étage de vaporisation (F) dans l'étage de production de gaz (A), en tant que vapeur de processus,
caractérisé
en ce que l'on produit lors du refroidissement (étape b) du gaz brut par échange de chaleur, de la vapeur haute-pression et/ou basse-pression,
en ce qu'une partie au moins de la vapeur haute-pression et/ou basse-pression produite, contribue à l'intérieur du système, au rendement effectif, et
en ce que la vaporisation du condensat (étape d) dans l'étage de vaporisation (F) s'effectue par échange de chaleur avec la vapeur haute-pression et/ou basse-pression après sa contribution au rendement effectif.

2. Procédé selon la revendication 1, caractérisé en ce qu'avant sa vaporisation, l'eau de condensation est débarrassée, dans un étage de stripage (D) d'impuretés sous forme gazeuse ou volatile, et/ou, dans un étage de filtration (E), d'hydrocarbures dissous ou en suspension.

3. Procédé selon la revendication 1 ou 2, caractérisé en ce qu'une turbine à vapeur (T) est entraînée par la vapeur haute-pression et/ou basse-pression produite, et en ce que la vapeur d'échappement de la turbine à vapeur (T) est utilisée pour le chauffage de l'étage de vaporisation (F) en étant à cet occasion refroidie jusqu'en-dessous de la température de condensation.

4. Procédé selon la revendication 3, caractérisé en ce que la vapeur de processus gagnée par vaporisation de l'eau de condensation, subit une compression ultérieure dans un étage de compression (29) entraîné par la turbine à vapeur (T).

5. Procédé selon la revendication 1, caractérisé en ce que l'étage de vaporisation (F) est alimenté, en plus de l'eau de condensation, par de l'eau externe.
